# EUROPÄISCHE PATENTSCHRIFT

(11) **EP 4 217 084 B1**
(45) Veröffentlichungstag und Bekanntmachung des Hinweises auf die Patenterteilung: **26.03.2025**
(21) Anmeldenummer: 21782519.9
(22) Anmeldetag: 22.09.2021
(51) Int. Cl.: A63G 7/00

(54) **FAHRGESCHÄFT ZUR VOLKSBELUSTIGUNG MIT FAHRZEUGFESTEM WICKLUNGSBAUTEIL**
AMUSEMENT RIDE WITH WINDING COMPONENT FIXEDLY MOUNTED TO THE VEHICLE
MANÈGE D'ATTRACTION COMPORTANT UN ENSEMBLE ENROULEMENT MONTÉ FIXE SUR UN VÉHICULE

(30) Priorität: 25.09.2020 DE 102020125162
(43) Veröffentlichungstag der Anmeldung: 02.08.2023
(73) Patentinhaber: Intrasys GmbH Innovative Transportsysteme, 80339 München (DE)
(72) Erfinder: HOLLMER, Tobias, 80796 München (DE)
(74) Vertreter: Ruttensperger Lachnit Trossin Gomoll
(86) Internationale Anmeldenummer: PCT/EP2021/076053
(87) Internationale Veröffentlichungsnummer: WO 2022/063820

(56) Entgegenhaltungen:
- EP-A1- 1 446 315
- EP-A1- 1 985 345
- EP-A1- 2 156 979
- DE-A1- 2 924 225
- DE-U1- 202019 103 340
- US-A1- 2016 038 840

## Beschreibung

Die vorliegende Erfindung betrifft ein Fahrgeschäft zur Volksbelustigung gemäß dem Oberbegriff des Anspruchs 1. Ein solches Fahrgeschäft umfasst unter anderem eine ortsfeste Spurstruktur, welche längs einer Bahntrajektorie verläuft, ein längs der Bahntrajektorie beweglich an der Spurstruktur geführtes Fahrzeug, wobei das Fahrzeug durch einen Linearmotor elektrisch antreibbar ist, wobei der Linearmotor als Motorbauteile aufweist:
- wenigstens ein zur Erzeugung eines sich zeitlich und räumlich ändernden Magnetfelds bestrombares Wicklungsbauteil mit einer Mehrzahl von bestrombaren Wicklungen wenigstens eines elektrischen Leiters und
- wenigstens ein Reaktionsbauteil, welches mit dem Magnetfeld des wenigstens einen Wicklungsbauteils zur Erzeugung einer zwischen Wicklungsbauteil und Reaktionsbauteil längs der Bahntrajektorie wirkenden Kraft wechselwirkt,
wobei ein Motorbauteil aus dem wenigstens einen Wicklungsbauteil und dem wenigstens einen Reaktionsbauteil ortsfest an der Spurstruktur angeordnet ist und wobei das jeweils andere Motorbauteil am Fahrzeug zur gemeinsamen Bewegung mit dem Fahrzeug angeordnet ist.

Eine schienengebundene Transportvorrichtung für einen Personentransport als Fahrgeschäft mit allen Merkmalen des Oberbegriffs von Anspruch 1 ist aus der DE 20 2019 103 340 U1 bekannt. Das Personentransportsystem der DE 20 2019 103 340 U1 soll mehrere Fahrzeuge umfassen, wobei zur Erzielung eines mit bekannten Fahrgeschäften nicht vergleichbaren Fahrerlebnisses die Geschwindigkeit eines jeden Fahrzeugs durch den Fahrgast auf dem Schienenweg selbst bestimmt wird. Dies ist technisch nur möglich, wenn das in jedem Fahrzeug mitgeführte Wicklungsbauteil individuell, also unabhängig von allen anderen Fahrzeugen, mit Strom versorgt wird, welcher auf Grundlage der individuellen Steuerangaben des Fahrgastes in dem jeweiligen Fahrzeug erst nach der Energie-Kopplungsvorrichtung umgerichtet wird.

Aus der US 2016/0038840 A1 ist ein Fahrgeschäft mit einem spurgebundenen Fahrzeug und mit einem linearen Induktionsmotor bekannt, wobei das Reaktionsbauteil am Fahrzeug und das Wicklungsbauteil an der Strecke angeordnet sind. Die US 2016/0038840 A1 offenbart auch ein Fahrgeschäft mit einem spurgebundenen Fahrzeug und mit einem linearen Synchronmotor. Beim offenbarten linearen Synchronmotor sind das Wicklungsbauteil des Linearmotors am Fahrzeug und das Reaktionsbauteil an der Spurstruktur des Fahrgeschäfts angeordnet. Das Fahrzeug führt dann eine Energiequelle mit sich, aus welcher das Wicklungsbauteil gespeist wird. Folglich muss das Fahrzeug in dieser Konfiguration auch einen Umrichter mitführen, da die antriebsgerechte Umrichtung nur zwischen Energiespeicher und Wicklungsbauteil erfolgen kann.

Aus der WO 03/043865 A1 ist eine Volksbelustigungsvorrichtung mit schaltbarer Wirbelstrombremse bekannt. Die Wirbelstrombremse umfasst eine Magnetanordnung und einen mit der Magnetanordnung zusammenwirkenden Induktionskörper.

Fahrgeschäfte sind allgemein bekannt, beispielsweise als Achterbahnen, Geisterbahnen, Wasserrutschen, und Falltürme. Solche Fahrgeschäfte sind beispielsweise aus den Druckschriften EP 1 446 315 A1, EP 2 156 979 A1, EP 2 672 276 A1 und DE 10 2015 226 092 A1 bekannt, um nur einige Druckschriften des Standes der Technik zu nennen. Die ortsfeste Spurstruktur kann eine Schienenanordnung, eine Wasserrinne und der gleichen umfassen, wobei die Schienenanordnung oder/und Wasserrinne wenigstens abschnittsweise über ein bodengestütztes Gestell mit dem Boden ortsfest verbunden ist. Abschnittsweise kann die Schienenanordnung oder/und Wasserrinne auch unmittelbar am Boden angeordnet und mit diesem verbunden sein.

Der Linearmotor kann ein linearer Synchronmotor sein. Dann umfasst das Reaktionsbauteil eine Reihe von längs einer Folgerichtung aufeinander folgenden Magneten, wobei längs der Folgerichtung aufeinanderfolgende Magneten eine voneinander abweichende Polarisierung aufweisen. Dabei sind die Magnete des Reaktionsbauteils bevorzugt Permanentmagnete und die Folgerichtung ist am Ort der Anordnung des Reaktionsbauteils zu dem Abschnitt der Bahntrajektorie, an welchem sich das Reaktionsbauteil gerade befindet, in der Regel parallel. Im Falle eines gekrümmten Abschnitts der Bahntrajektorie gilt die Parallelität in der Regel für eine Tangente an die Bahntrajektorie.

Der Linearmotor kann außerdem ein linearer Asynchronmotor sein. Dann umfasst das Reaktionsbauteil einen plattenförmigen elektrischen Leiter, in welchem in Reaktion auf das Magnetfeld des Wicklungsbauteils Wirbelströme induziert werden, die wiederum ein Reaktions-Magnetfeld erzeugen, welches in Wechselwirkung mit dem Magnetfeld des Wicklungsbauteils die längs der Bahntrajektorie wirkende Kraft erzeugt.

Die zwischen Wicklungsbauteil und Reaktionsbauteil längs der Bahntrajektorie wirkende Kraft kann abhängig von der Bestromung des Wicklungsbauteils eine beschleunigende oder eine verzögernde Kraft sein. Zusätzlich zu der zwischen Wicklungsbauteil und Reaktionsbauteil längs der Bahntrajektorie wirkenden Kraft kann wenigstens eine weitere Kraft zwischen Wicklungsbauteil und Reaktionsbauteil in einer anderen Richtung wirken. Diese ist vorliegend jedoch nicht von Interesse.

Üblicherweise sind die Wicklungsbauteile wegen der elektrischen Energieversorgung, die sie benötigen, ortsfest an der Spurstruktur angeordnet, während das Reaktionsbauteil zur gemeinsamen Bewegung mit dem Fahrzeug fahrzeugfest angeordnet ist.

Jenseits des genannten Aspekts der erleichterten Energieversorgung hat die bekannte Verteilung der Motorbauteile auf das Strukturbauteil und das Fahrzeug jedoch auch Nachteile: ein von Permanentmagneten gebildetes Reaktionsbauteil weist eine große Masse auf, die die zu beschleunigende Fahrzeugmasse erhöht. Außerdem sind permanentmagnetische Reaktionsbauteile aufgrund der Vielzahl an leistungsfähigen Permanentmagneten, die zu ihrer Realisierung notwendig ist, verglichen mit dem Wicklungsbauteil teuer. Dieser Kostenunterschied fällt vor allem mit zunehmender Anzahl an Fahrzeugen ins Gewicht, die an ein und derselben Spurstruktur gleichzeitig eingesetzt werden.

Zwar besteht bei den erheblich einfacher aufgebauten Reaktionsbauteilen von linearen Asynchronmotoren die oben für permanentmagnetische Reaktionsbauteile linearer Synchronmotoren geschilderte Gewichts- und Kostenproblematik nicht. Jedoch können Reaktionsbauteile von linearen Asynchronmotoren, im Gegensatz zu den permanentmagnetischen Reaktionsbauteilen linearer Asynchronmotoren, gemeinsam mit einem kurzgeschlossenen Wicklungsbauteil systemimmanent keine Fail-Safe-Wirbelstrombremse bilden, was einen sicherheitstechnischen Nachteil darstellt. Daher ist beim Einsatz von linearen Asynchronmotoren der Aufwand an zusätzlichen Sicherheitsmaßnahmen größer als beim Einsatz von linearen Synchronmotoren.

Darüber hinaus werden die ortsfesten Wicklungsbauteile aufgrund der immer höheren Anforderungen an die Dynamik moderner Fahrgeschäfte während ihrer Bestromungsphasen thermisch erheblich belastet, was eine Verkürzung von Taktzeiten limitiert, mit welchen Fahrzeuge nacheinander durch ein und dasselbe Wicklungsbauteil beschleunigt oder verzögert werden können.

Die Wirtschaftlichkeit eines Fahrgeschäfts wird bei vorgegebener Transportkapazität eines Fahrzeugs maßgeblich durch die erzielbaren Taktzeiten bestimmt, da das Produkt aus Taktfrequenz, also der Kehrwert der Taktzeit, eines Fahrzeugs und Transportkapazität pro Fahrt des Fahrzeugs die pro Zeiteinheit maximal erzielbare Benutzeranzahl definiert.

Es ist daher Aufgabe der vorliegenden Erfindung, das eingangs genannte Fahrgeschäft derart weiterzubilden, dass bei sonst gleichen Bauteilen und Komponenten des Fahrgeschäfts ein wirtschaftlicherer Betrieb möglich wird als bei der oben genannten herkömmlichen Anordnung des Wicklungsbauteils an der Spurstruktur und des Reaktionsbauteils am Fahrzeug, insbesondere für ein Fahrgeschäft mit mehr als einem gleichzeitig längs der Bahntrajektorie bewegten Fahrzeug.

Diese Aufgabe löst die vorliegende Erfindung eines dem eingangs genannten Fahrgeschäft mit den Merkmalen des Anspruchs 1.

Wie bereits in der DE 20 2019 103 340 U1 und der US 2016/0038840 A1 offenbart ist, ist auch am Fahrzeug des erfindungsgemäßen Fahrgeschäfts das wenigstens eine Wicklungsbauteil und an der Spurstruktur das wenigstens eine Reaktionsbauteil angeordnet.

Durch die Anordnung von Wicklungsbauteil und Reaktionsbauteil verringert sich aufgrund des, verglichen mit dem kooperierenden Reaktionsbauteil, geringeren Gewichts des Wicklungsbauteils die Fahrzeugmasse, wodurch die Anforderungen an den Linearmotor ebenso sinken, wie an die Konstruktion des Fahrzeugs und an die Konstruktion der Spurstruktur.

Beim Einsatz mehrerer Fahrzeuge an ein und derselben Spurstruktur mit fahrzeugfesten Wicklungsbauteilen und ortsfest an der Spurstruktur angeordnetem Reaktionsbauteil ist für die aus dem Fahrbetrieb resultierende thermische Belastung eines Wicklungsbauteils nicht mehr die an einem Geschwindigkeitsänderungsabschnitt der Spurstruktur erzielbare Taktzeit entscheidend, sondern die Taktzeit des jeweiligen Fahrzeugs. Nur dann, wenn die Geschwindigkeit eines Fahrzeugs linearmotorisch verändert wird, wird das wenigstens eine Wicklungsbauteil nur dieses Fahrzeugs bestromt und dadurch erwärmt, während die Wicklungsbauteile anderer, in ihrer Geschwindigkeit unbeeinflusster Fahrzeuge nicht bestromt und folglich nicht erwärmt werden. Im Fall eines herkömmlichen spurstrukturfesten Wicklungsbauteils wird dieses jedes Mal bestromt und erwärmt, wenn die Geschwindigkeit eines Fahrzeugs geändert wird.

Selbstverständlich benötigt auch das wenigstens eine fahrzeugfeste Wicklungsbauteil elektrische Energie für seinen Betrieb.

Zur Versorgung des Fahrzeugs, insbesondere des wenigstens einen fahrzeugfesten Wicklungsbauteils, mit elektrischer Energie weist das Fahrgeschäft gemäß der vorliegenden Erfindung zumindest längs wenigstens eines Abschnitts der Spurstruktur eine Energie-Kopplungsvorrichtung auf. Das Fahrzeug kann eine Energie-Gegenkopplungsvorrichtung zur mechanischen oder/und induktiven energieübertragenden Kopplung mit der Energie-Kopplungsvorrichtung aufweisen.

In der Regel ist die Energie-Kopplungsvorrichtung spurstrukturfest angeordnet.

In einer konkreten Ausgestaltung einer mechanischen energieübertragenden Kopplung kann die Energie-Kopplungsvorrichtung eine Stromleitung und die Energie-Gegenkopplungsvorrichtung einen die Stromleitung kontaktierenden Schleifkontakt aufweisen. Die Stromleitung kann eine starre Stromschiene oder/und eine gespannte flexible Drahtleitung umfassen. Alternativ oder zusätzlich kann in einer konkreten Ausgestaltung einer induktiven energieübertragenden Kopplung die Energie-Kopplungsvorrichtung eine Primärspule und die Energie-Gegenkopplungsvorrichtung eine Sekundärspule aufweisen, wobei die Sekundärspule mit einem Magnetfeld der Primärspule induktiv zur Übertragung von Energie koppelbar ist. Eine bekannte induktive Kopplungsvorrichtung zur induktiven Übertragung elektrischer Energie auf einen bewegten Empfänger ist beispielsweise die Vorrichtung mit der Typbezeichnung "vPOWER U015 Pickup" der Fa. Paul Vahle GmbH & Co. KG in Kamen (DE).

Zur Bestromung des wenigstens einen fahrzeugfesten Wicklungsbauteils weist das Fahrgeschäft erfindungsgemäß einen ortsfesten Umrichter zur Ausgabe einer Ausgangs-Wechselspannung mit veränderbarer Frequenz auf, wobei die Energie-Kopplungsvorrichtung als erste Energie-Kopplungsvorrichtung elektrisch leitend mit dem Umrichter verbunden und mit der Ausgangs-Wechselspannung gespeist ist. Die mit der ersten Energie-Kopplungsvorrichtung mechanisch oder/und induktiv energieübertragend gekoppelte fahrzeugfeste Energie-Gegenkopplungsvorrichtung kann dann als erste Energie-Gegenkopplungsvorrichtung mit dem wenigstens einen Wicklungsbauteil elektrisch leitend verbunden sein.

Je nach eingangsseitiger Versorgung des Umrichters mit elektrischer Energie kann der Umrichter ein Wechselrichter sein, welcher von einer Eingangs-Gleichspannung zu der variablen Ausgangs-Wechselspannung umrichtet. Alternativ kann der Umrichter ein Frequenzumrichter sein, welcher von einer Eingangs-Wechselspannung zu der variablen Ausgangs-Wechselspannung umrichtet. Dabei ist in der Regel die Eingangs-Wechselspannung eine Wechselspannung mit fester Frequenz, etwa der Frequenz eines öffentlichen Versorgungsnetzes, an welches der Frequenzumrichter angeschlossen ist. Die Ausgangs-Wechselspannung ist in beiden Fällen eine Wechselspannung mit veränderbarer Frequenz, da unter anderem über die Änderung der Frequenz der Ausgangs-Wechselspannung die Bewegung des Fahrzeugs gesteuert wird.

Nicht nur, aber auch zur Energiespeicherung von elektrischer Energie während einer Fahrt oder/und während eines Fahrzeugstillstands oder/und während einer Rekuperation von Bremsenergie bei kurzgeschlossenem Wicklungsbauteil kann das Fahrzeug einen Energiespeicher zur Speicherung von elektrischer Energie aufweisen. Der fahrzeugfeste Energiespeicher kann ein beliebiger bekannter Energiespeicher sein, etwa ein Lithium-Ionen-Akkumulator. Aufgrund des sehr guten Verhältnisses von Speicherfähigkeit zu Eigengewicht sowie aufgrund der Fähigkeit zur verhältnismäßig schnellen Aufnahme und Abgabe von elektrischer Energie sind sogenannte "Superkondensatoren" oder "Supercaps" als fahrzeugfeste Energiespeicher zur Speicherung von elektrischer Energie bevorzugt. "Ultrakondensatoren" ist ein synonymer Begriff für Superkondensatoren. Superkondensatoren sind eine Bauform elektrochemischer Doppelschichtkondensatoren.

Auch aus Sicherheitsgründen ist es vorteilhaft, wenn das Fahrzeug eigene Reserven an elektrischer Energie mitführt, um beispielsweise in Streckenabschnitten der Spurstruktur ohne Energie-Kopplungsvorrichtung eine Energieversorgung des Fahrzeugs, insbesondere seiner Steuervorrichtung oder/und seiner Beleuchtung oder/und einer etwaig vom Fahrzeug mitgeführten Medienausgabevorrichtung, mit elektrischer Energie aufrechterhalten zu können.

Insbesondere dann, wenn ein fahrzeugfester Energiespeicher vorgesehen ist, kann auch ein fahrzeugfester Umrichter vorgesehen sein, mit welchem das wenigstens eine fahrzeugfeste Wicklungsbauteil bestromt werden kann. Dadurch ist ein Notfahrbetrieb des Fahrzeugs auch bei Ausfall der die Energie-Kopplungsvorrichtung speisenden Stromversorgung möglich. Allerdings erhöht ein fahrzeugfester Umrichter die zu bewegende Fahrzeugmasse.

Das Fahrgeschäft kann eine ortsfeste, also spurstrukturfeste Steuervorrichtung aufweisen um einen Betrieb des Fahrgeschäfts oder wenigstens eines Teils davon zu steuern. Bevorzugt steuert eine ortsfeste Steuervorrichtung wenigstens alle ortsfesten steuerbaren Komponenten des Fahrgeschäfts. Dazu gehört insbesondere der oben genannte ortsfeste, also spurstrukturfeste Umrichter. Zusätzlich oder alternativ kann das Fahrgeschäft eine fahrzeugfeste Steuervorrichtung aufweisen. Wenngleich auch eine fahrzeugfeste Steuervorrichtung grundsätzlich das gesamte Fahrgeschäft steuern kann, steuert eine fahrzeugfeste Steuervorrichtung bevorzugt die steuerbaren Komponenten des Fahrzeugs, an dem sie aufgenommen ist. Die fahrzeugfeste Steuervorrichtung kann an einer signalübertragenden Kommunikation zwischen ortsfester und fahrzeugfester Steuervorrichtung beteiligt sein. So können die ortsfeste und die fahrzeugfeste Steuervorrichtung dann, wenn sowohl ein ortsfester wie auch ein fahrzeugfester Umrichter vorhanden sind, nach vorgegebenen Algorithmen aushandeln, ob das wenigstens eine Wicklungsbauteil am Fahrzeug vom ortsfesten Umrichter oder vom fahrzeugfesten Umrichter bestromt wird.

Die fahrzeugfeste Steuervorrichtung kann außerdem von einer Steuerung außerhalb des Fahrzeugs gelegener steuerbarer Komponenten ausgeschlossen sein, um einen Steuerungskonflikt mehrerer fahrzeugfester Steuervorrichtungen, beispielsweise von mehreren gleichzeitig an der Spurstruktur betriebenen Fahrzeugen, bezüglich ein und derselben ortsfesten steuerbaren Komponente zu vermeiden.

Das Fahrgeschäft kann wenigstens eine Sensoranordnung, vorzugsweise eine Mehrzahl von Sensoranordnungen, umfassen, um während eines Betriebs des Fahrgeschäfts betriebsrelevante Daten zu erfassen. Beispielsweise kann das Fahrgeschäft wenigstens eine Sensoranordnung zur Erfassung der Fahrzeugposition längs der Bahntrajektorie aufweisen. Zusätzlich oder alternativ zur Fahrzeugposition kann das Fahrgeschäft wenigstens eine Sensoranordnung zur Erfassung der Fahrzeuggeschwindigkeit aufweisen. Gerade die Kenntnis von Fahrzeugposition und Fahrzeuggeschwindigkeit sind für eine präzise Steuerung eines die Fahrzeugbewegung beeinflussenden Umrichters, etwa des oben genannten ortsfesten Umrichters oder eines vom Fahrzeug mitgeführten fahrzeugfesten Umrichters, äußerst hilfreich oder sogar notwendig.

Das Fahrzeug kann zur Bestimmung seiner Position längs der Bahntrajektorie oder/und zur Bestimmung seiner Geschwindigkeit ein Hodometer als eine Sensoranordnung aufweisen. Andere Sensoranordnungen zur Bestimmung von Fahrzeugposition oder/und Fahrzeuggeschwindigkeit können sowohl fahrzeugfeste als auch spurtstrukturfeste Komponenten aufweisen, wie etwa eine Magnetleiste und ein die Magnetleiste erfassender Magnetsensor, einen Kamm mit bekannten Abmessungen und eine mit dem Kamm relativbewegend wechselwirkende Lichtschranke, einen spurstrukturfest gelagerten Drehgeber mit einem Rad und eine mit dem Rad in Abrolleingriff tretende fahrzeugfeste Reibfläche. Ebenso kann die Fahrzeugposition oder/und -geschwindigkeit durch einen Lasersensor, durch einen Radarsensor oder/und durch einen Ultraschallsensor ermittelt werden.

Im Hinblick auf die oben thematisierte thermische Belastung des wenigstens einen Wicklungsbauteils des Linearmotors im Betrieb kann das Fahrgeschäft, insbesondere das Fahrzeug, wenigstens einen Temperatursensor zur Erfassung einer Temperatur des wenigstens einen Wicklungsbauteils umfassen. Falls ein Fahrzeug mehrere Wicklungsbauteile aufweist, ist vorzugsweise an jedem Wicklungsbauteil je wenigstens ein Temperatursensor angeordnet.

Insbesondere dann, wenn sich mehr als ein Fahrzeug gleichzeitig entlang der Bahntrajektorie bewegt, kann das Fahrgeschäft eine Sensoranordnung zur Identifikation des Fahrzeugs aufweisen. Die das Fahrzeug identifizierende Sensoranordnung kann einen fahrzeugfesten RFID-Tag und ein spurstrukturfestes RFID-Lesegerät aufweisen. Es sind jedoch auch andere fahrzeugidentifizierende Sensoranordnungen denkbar, wie beispielsweise ein fahrzeugfester optischer oder/und magnetischer Code mit einem entsprechenden spurstrukturfesten Lesegerät.

Bevorzugt ist die wenigstens eine Sensoranordnung signalübertragend mit einer Steuervorrichtung verbunden. Dabei sind bevorzugt ortsfeste Erfassungsvorrichtungen von Sensoranordnungen signalübertragend mit der ortsfesten Steuervorrichtung verbunden oder/und sind bevorzugt fahrzeugfeste Erfassungsvorrichtungen von Sensoranordnungen signalübertragend mit der fahrzeugfesten Steuervorrichtung verbunden, wenngleich dies nicht zwingend der Fall sein muss. Aufgrund der mittlerweile technisch entwickelten Möglichkeiten zur kabellosen Signalübertragung können auch fahrzeugfeste Erfassungsvorrichtungen signalübertragend unmittelbar mit der ortsfesten Steuervorrichtung verbunden sein und können ortsfeste Erfassungsvorrichtungen mit der fahrzeugfesten Steuervorrichtung signalübertragend verbunden sein.

Aufgrund der Möglichkeit, durch Bestromung des wenigstens einen Wicklungsbauteils eines Fahrzeugs konkret das Bewegungsprofil dieses Fahrzeugs zu beeinflussen, kann das Fahrgeschäft wenigstens eine Eingabevorrichtung zur Eingabe von Daten oder/und Information durch Benutzer des Fahrgeschäfts aufweisen. Bevorzugt ist daher die Eingabevorrichtung signalübertragend mit einer der vorgenannten Steuervorrichtungen verbunden. Die ortsfeste oder/und die fahrzeugfeste Steuervorrichtung kann bzw. können die Bewegung des Fahrzeugs dann nach Maßgabe von durch die Benutzer eingegebenen Daten und Informationen steuern. Als Benutzer des Fahrgeschäfts gelten auch Erziehungsberechtigte, welche selbst nicht in einem Fahrzeug des Fahrgeschäfts Platz nehmen, deren Schutzbefohlene jedoch Passagiere eines Fahrzeugs sind. Die Eingabevorrichtung kann zur Rückmeldung an den eingebenden Benutzer eine Eingabe/Ausgabevorrichtung sein, welche zur Ausgabe optischer oder/und akustischer Signale ausgebildet ist.

Zur Versorgung der fahrzeugfesten Steuervorrichtung oder/und weiterer fahrzeugfester elektrischer Komponenten des Fahrzeugs, wie beispielsweise des oben genannten Energiespeichers, wenigstens einer der oben genannten Sensoranordnungen oder einer fahrzeugfesten Komponente einer auf das Fahrzeug und die Spurstruktur verteilten Sensoranordnung, der oben genannten Eingabevorrichtung, usw., mit elektrischem Strom kann die oben genannte Energie-Kopplungsvorrichtung mit Versorgungsstrom gespeist sein und kann die Energie-Gegenkopplungsvorrichtung mit der zu versorgenden fahrzeugfesten elektrischen Komponente elektrisch leitend verbunden sein. Dies ist jedenfalls dann möglich, wenn das wenigstens eine Wicklungsbauteil nur mit elektrischer Energie aus dem fahrzeugfesten Energiespeicher betrieben wird.

Da in der Regel wegen der begrenzten Speicherkapazität mobiler elektrischer Energiespeicher das wenigstens eine Wicklungsbauteil durch den spurstrukturfesten Umrichter über die erste Energie-Kopplungsvorrichtung mit elektrischer Energie versorgt wird und da die vom spurstrukturfesten Umrichter gelieferte elektrische Energie abhängig vom Betriebszustand des Fahrzeug wenigstens in der Frequenz variiert, ist die vom spurstrukturfesten Umrichter gelieferte elektrische Energie nicht geeignet, das Fahrzeug und seine Komponenten kontinuierlich mit Betriebsstrom zu versorgen. Das Fahrgeschäft kann daher zumindest längs wenigstens eines Abschnitts der Spurstruktur, vorzugsweise längs der gesamten Bahntrajektorie, zusätzlich zur oben genannten ersten eine zweite spurstrukturfeste Energie-Kopplungsvorrichtung aufweisen. Bevorzugt ist die zweite Energie-Kopplungsvorrichtung kontinuierlich mit Betriebsstrom für das Fahrzeug gespeist. Das Fahrzeug kann ebenso zusätzlich zur oben genannten ersten eine zweite Energie-Gegenkopplungsvorrichtung zur mechanischen oder/und induktiven energieübertragenden Kopplung mit der zweiten Energie-Kopplungsvorrichtung aufweisen. Die zweite Energie-Gegenkopplungsvorrichtung ist dann mit den mit elektrischer Energie zu versorgenden fahrzeugfesten Komponenten elektrisch leitend verbunden.

Zur gezielten elektromagnetischen Verzögerung des Fahrzeugs kann das Fahrgeschäft, insbesondere das Fahrzeug einen mit dem wenigstens einen Wicklungsbauteil zur Erzielung eines Kurzschlusses einen Kurzschlussschalter aufweisen, welcher schaltbar ist zwischen einem Kurzschlusszustand, in welchem die Wicklungen wenigstens einer Phase des wenigstens einen Wicklungsbauteils kurzgeschlossen sind, und einem Offenzustand, in welchem die Wicklungen der wenigstens einen Phase des wenigstens einen Wicklungsbauteils nicht kurzgeschlossen sind. Vorzugsweise werden durch einen Kurzschlussschalter alle Phasen des wenigstens einen Wicklungsbauteils für einen Bremsvorgang kurzgeschlossen, um eine möglichst große Bremswirkung zu erzielen.

Aus Sicherheitsgründen kann der Kurzschlussschalter derart konfiguriert sein, dass er den Kurzschlusszustand als Grundzustand aufweist, den er so lange beibehält, bis er elektrisch oder/und mechanisch oder/und magnetisch in den Offenzustand geschaltet wird. Dann ist bei einem Energieausfall am Kurzschlussschalter wenigstens eine Phase, vorzugsweise sind alle Phasen, des wenigstens einen Wicklungsbauteils kurzgeschlossen, sodass das Fahrzeug bei Erreichen eines mit einem permanentmagnetischen Reaktionsbauteil eines linearen Synchronmotors versehenen Streckenabschnitts an der Spurstruktur als Fail-Safe-Maßnahme stets abgebremst wird.

Der Kurzschlussschalter kann von der zweiten Energie-Kopplungsvorrichtung über die zweite Energie-Gegenkopplungsvorrichtung mit elektrischer Energie, etwa mit dem in die zweite Energie-Kopplungsvorrichtung gespeisten Betriebsstrom versorgt werden. Bevorzugt ist eine Energieversorgung des Kurzschlussschalters durch eine Steuervorrichtung unterbrechbar, um den Kurzschlussschalter möglichst schnell in seinen Kurzschlusszustand zu versetzen. Diese Steuervorrichtung kann die fahrzeugfeste Steuervorrichtung oder/und die spurstrukturfeste Steuervorrichtung oder/und eine diesen Steuervorrichtungen übergeordnete Betriebssteuervorrichtung sein, die ebenfalls eine spurstrukturfeste Steuervorrichtung ist. Um den Kurzschlussschalter unabhängig von allen übrigen elektrischen Komponenten mit elektrischer Energie versorgen und diese Energieversorgung unterbrechen zu können, kann das Fahrgeschäft zusätzlich zu wenigstens einer der oben genannten ersten und zweiten eine dritte spurstrukturfeste Energie-Kopplungsvorrichtung aufweisen. Bevorzugt ist die dritte Energie-Kopplungsvorrichtung kontinuierlich, aber bevorzugt durch eine Steuervorrichtung unterbrechbar, mit Steuerstrom für den Kurzschlussschalter gespeist. Das Fahrzeug kann ebenso zusätzlich zu wenigstens einer der oben genannten ersten und zweiten eine dritte Energie-Gegenkopplungsvorrichtung zur mechanischen oder/und induktiven energieübertragenden Kopplung mit der dritten Energie-Kopplungsvorrichtung aufweisen. Die dritte Energie-Gegenkopplungsvorrichtung ist dann mit dem Kurzschlussschalter elektrisch leitend verbunden.

Die Beinamen "erste", "zweite" und "dritte" dienen nur der Unterscheidung der erwähnten Energie-Kopplungsvorrichtungen bzw. -Gegenkopplungsvorrichtungen. Die ausschließlich als Namen verwendeten Ordinalzahlen sind nicht als Aufzählung in dem Sinne zu verstehen, dass eine zweite oder dritte Vorrichtung nur vorhanden sein kann, wenn auch eine erste bzw. eine erste und eine zweite Vorrichtung vorhanden sind.

Aufgrund des Einsatzes des Kurzschlussschalters als nur selten eingesetzte Notfallvorrichtung am fahrzeugfesten Wicklungsbauteil reicht als Kurzschlussschalter ein Schütz oder ein Relais aus. Bei den spurstrukturfesten Wicklungsbauteilen des Standes der Technik umfasst ein Kurzschlussschalter zusätzlich zu einem Schütz einen Thyristor, um den Schütz lastfrei schalten zu können. An spurstrukturfesten Wicklungsbauteilen bilden Kurzschlussschalter häufig geschaltete Schaltbauteile des regelmäßigen Betriebs, um nur jene Wicklungsbauteile zu bestromen, die zu einem gegebenen Betriebszeitpunkt mit einem Reaktionsbauteil in Wechselwirkung stehen. Vorteilhaft kann der fahrzeugfeste Kurzschlussschalter der vorliegenden Erfindung ohne Thyristor auskommen.

Das wenigstens eine fahrzeugfeste Wicklungsbauteil kann Wicklungen einer Phase, von zwei, von drei oder von mehr Phasen, beispielsweise von sechs Phasen aufweisen. Das Wicklungsbauteil kann insofern ein an sich bekanntes Wicklungsbauteil sein, wie es bereits als ortsfestes Wicklungsbauteil an Spurstrukturen eingesetzt ist.

Zur Koordination der Steuerungstätigkeit oder/und zur Übertragung von Erfassungsergebnissen einer oder mehrerer Sensoranordnungen kann das Fahrgeschäft eine Signalübertragungsvorrichtung zur Übertragung von Signalen zwischen dem Fahrzeug und wenigstens einer ortsfesten Komponente, insbesondere der ortsfesten Steuervorrichtung, des Fahrgeschäfts aufweisen. Die Signalübertragungsvorrichtung kann eine Funkvorrichtung mit wenigstens einem Sender und einem Empfänger oder/und eine optische Signalübertragungsvorrichtung oder/und eine Leckwellenleitung umfassen.

Die sensorische Erfassung des Fahrbetriebs des Fahrzeugs ermöglicht auch eine Analyse des Betriebszustands des Fahrzeugs. Daher kann die ortsfeste Steuervorrichtung oder/und die fahrzeugfeste Steuervorrichtung abhängig von einem Erfassungsergebnis wenigstens einer Sensoranordnung sowie abhängig von einer Leistungsgröße, welche eine dem Fahrzeug zugeführte Leistungsmenge repräsentiert, für das Fahrzeug eine dessen Antriebsenergiedissipation repräsentierende Effizienzgröße ermitteln. So ist ohne großen Aufwand ermittelbar, welche Leistung dem wenigstens einen Wicklungsbauteil des Fahrzeugs während einer Betriebsdauer zugeführt wird. Aus der an sich bekannten Fahrzeugmasse und aus der erfassten Fahrzeuggeschwindigkeit kann als Effizienzgröße ermittelt werden, wie gut das jeweilige Fahrzeug die an es übertragene Leistung in Bewegung umsetzt und wie groß der Anteil dissipierter, also nicht in Bewegung umgesetzter Leistung ist.

Wie oben bereits beschrieben wurde, erzielt die vorliegende Erfindung besondere Vorteile dann, wenn das Fahrgeschäft eine Mehrzahl von Fahrzeugen aufweist, von welchen jedes wenigstens ein Wicklungsbauteil aufweist. Jedes der Mehrzahl von Fahrzeugen kann eine oder mehrere der oben genannten fahrzeugfesten Komponenten aufweisen. Nachfolgend werden einige dieser Vorteile im Detail erläutert.

Beispielsweise ist dadurch, dass jedes Fahrzeug sein eigenes wenigstens eines Wicklungsbauteil mit sich führt, eine individuelle Bewegungssteuerung der Mehrzahl von Fahrzeugen des Fahrgeschäfts möglich. Die ortsfeste Steuervorrichtung oder/- und die fahrzeugfeste Steuervorrichtung kann somit abhängig von einem Erfassungsergebnis wenigstens einer Sensoranordnung oder/und abhängig von einer Benutzereingabe für unterschiedliche Fahrzeuge unterschiedliche, in einem Datenspeicher hinterlegte vorbestimmte oder/und aufgrund von Erfassungsergebnissen berechnete Betriebsparameter für den Fahrbetrieb der Fahrzeuge bereitstellen und die unterschiedlichen Fahrzeuge nach Maßgabe der für das jeweilige Fahrzeug bereitgestellten Betriebsparameter betreiben.

Beispielsweise kann die ortsfeste Steuervorrichtung oder/und die fahrzeugfeste Steuervorrichtung abhängig von der erfassten Fahrzeugidentifikation ein in einem Datenspeicher der jeweiligen Steuervorrichtung hinterlegtes Bewegungsprofil anwenden, welches dem identifizierten Fahrzeug zugeordnet ist. Dabei können etwa längs der Bahntrajektorie gleichzeitig Fahrzeuge bewegt werden, von welchen wenigstens ein Teil beispielsweise als Lokomotive, ein anderer Teil beispielsweise als Sportwagen und ein dritter Teil beispielsweise als Flugzeug gestaltet und jeweils entsprechend mit Identifikationsvorrichtungen versehen ist. Für jede dieser Fahrzeuggruppen kann ein unterschiedliches Bewegungsprofil hinterlegt sein, mit unterschiedlichen Beschleunigungen oder/und unterschiedlichen Endgeschwindigkeiten am Ende einer Beschleunigungsstrecke. Ebenso können an den Fahrzeugen oder/und an der Spurstruktur abhängig von der erfolgten Fahrzeugidentifikation unterschiedliche akustische oder/und optische Ausgaben ausgelöst werden, die der jeweiligen Fahrzeuggruppe in einem Datenspeicher zugeordnet sind.

Ein weiteres Beispiel ist die Berücksichtigung der Temperatur eines Wicklungsbauteils eines Fahrzeugs. Ist diese an einem Fahrzeug zu hoch, kann das Fahrzeug mit geringerer Leistung als dasselbe Fahrzeug oder andere Fahrzeuge mit normal temperiertem Wicklungsbauteil beschleunigt werden oder/und kann das Fahrzeug in gesonderten Streckenabschnitten zur Abkühlung wenigstens vorübergehend abgestellt werden. Grundsätzlich kann also die ortsfeste Steuervorrichtung oder/und die fahrzeugfeste Steuervorrichtung dazu ausgebildet sein, ein Fahrzeug abhängig von der an wenigstens einem Wicklungsbauteil des Fahrzeugs ermittelten Wicklungsbauteiltemperatur zur Bewegung anzutreiben.

Zusätzlich oder alternativ kann die ortsfeste Steuervorrichtung oder/und die fahrzeugfeste Steuervorrichtung beim Betreiben der Fahrzeuge unterschiedliche Effizienzcharakteristika der einzelnen Fahrzeuge, wie beispielsweise unterschiedliche Reibungseinflüsse mechanischer Komponenten, unterschiedlicher Wirkungsgrade von Wicklungsbauteilen und dergleichen berücksichtigen, um zu große oder/und zu kleine Abstände zwischen sich gleichzeitig längs der Bewegungstrajektorie bewegenden Fahrzeugen zu verhindern. Dadurch können beispielsweise unterschiedliche Verschleißzustände von sich gleichzeitig längs derselben Spurstruktur bewegenden Fahrzeugen bei deren Antrieb berücksichtigt werden. Hierzu kann die ortsfeste Steuervorrichtung oder/und die fahrzeugfeste Steuervorrichtung abhängig von dem Ergebnis eines Vergleichs der oben genannten Effizienzgrößen mehrerer Fahrzeuge für die am Vergleich beteiligten Fahrzeuge unterschiedliche Betriebsparameter für den Fahrbetrieb der Fahrzeuge bereitstellen und die Fahrzeuge nach Maßgabe der für das jeweilige Fahrzeug bereitgestellten Betriebsparameter betreiben. Eine abhängig vom Vergleichsergebnis durchgeführte Änderung bereits bereitgestellter Betriebsparameter zur Erzielung unterschiedlicher individueller Betriebsparameter der einzelnen Fahrzeuge gilt dabei ebenfalls als Bereitstellung unterschiedlicher Betriebsparameter.

Bevorzugt ist das Fahrgeschäft dazu ausgebildet, dass sich gleichzeitig mehr als ein Fahrzeug sich längs der Bahntrajektorie bewegt. Bevorzugt weisen die Fahrzeuge einen gleichen Satz an Komponenten auf, wenngleich sich fahrzeugfeste Identifikationsvorrichtungen der Fahrzeuge hinsichtlich ihrer bereitgestellten Identifikationsinformation unterscheiden können.

Zur Erzielung einer möglichst großen Kraftwirkung längs der Bahntrajektorie ist das wenigstens eine Wicklungsbauteil kürzer als ein damit wechselwirkendes Reaktionsbauteil. Dadurch kann erreicht werden, dass ein Wicklungsbauteil während eines Durchgangs durch oder eines Vorbeigangs am Reaktionsbauteil in einer Richtung orthogonal zur Bahntrajektorie vollständig vom Reaktionsbauteil überlappt werden kann, sodass jede Wicklung des Wicklungsbauteils in Wechselwirkung mit dem Reaktionsbauteil stehen kann.

An der Spurstruktur können längs der Bahntrajektorie mit Abstand voneinander mehrere Reaktionsbauteile vorgesehen sein, um ein Fahrzeug an unterschiedlichen Abschnitten der Bahntrajektorie beschleunigen oder/und verzögern zu können. Ebenso kann am Fahrzeug eine Wicklungsbauteilanordnung mit einer Mehrzahl von Wicklungsbauteilen angeordnet sein, wobei die Wicklungsbauteile längs einer Bewegungsbahn des Fahrzeugs hintereinander angeordnet sein können, um die Beschleunigung- oder/und Verzögerungsdauer des Fahrzeugs zu erhöhen, oder/und wobei diese räumlich parallel zueinander, also nebeneinander angeordnet sein können, um die zwischen der Wicklungsbauteilanordnung und einem Reaktionsbauteil erzielbare Kraft betragsmäßig zu erhöhen. Eine Wicklungsbauteilanordnung mit einer Mehrzahl von längs der Bewegungsbahn des Fahrzeugs hintereinander angeordneten Wicklungsbauteilen kann als Anordnung länger sein als ein spurstrukturseitiges kooperierendes Reaktionsbauteil, wobei bevorzugt jedes einzelne Wicklungsbauteil der Wicklungsbauteilanordnung kürzer als das Reaktionsbauteil ist.

Die vorliegende Erfindung wird nachfolgend anhand der beiliegenden Zeichnungen näher erläutert. Es stellt dar:
- Fig. 1: eine grobschematische Ansicht einer erfindungsgemäßen Ausführungsform eines Fahrgeschäfts der vorliegenden Anmeldung.

In Figur 1 ist eine erfindungsgemäße Ausführungsform eines Fahrgeschäfts der vorliegenden Anmeldung allgemein mit 10 bezeichnet. Das Fahrgeschäft 10 umfasst eine an einem Untergrund U durch ein Gestell 12, etwa eine Fachwerkskonstruktion aus Stahl oder/und Holz oder/und Beton oder/und einem anderen bekannten Bauwerkstoff, ortsfest angeordnete Spurstruktur 14. Vorliegend ist die Spurstruktur 14 eine Schienenanordnung, beispielsweise umfassend eine Schiene 14a oder zwei oder mehr zueinander parallele Schienen. Sie kann jedoch auch eine Wasser führende Rinne sein, um darin Schwimmkörper als Fahrzeuge spurgeführt zu bewegen.

Die Spurstruktur 14 erstreckt sich längs einer Bahntrajektorie B. Die Bahntrajektorie B, von welcher in Fig. 1 nur ein Abschnitt dargestellt ist, kann eine geschlossene Kurve sein oder kann sich zwischen zwei Endpunkten der Spurstruktur 14 erstrecken.

Das Fahrgeschäft 10 umfasst ein an der Spurstruktur 14 beweglich geführtes Fahrzeug 16, sowie einen Linearmotor 18, um das Fahrzeug 16 an der Spurstruktur 14 längs der Bahntrajektorie B zu beschleunigen oder/und zu verzögern.

Der Linearmotor 18 umfasst als ein Motorbauteil 18a eine zur gemeinsamen Bewegung mit dem Fahrzeug 16 gekoppelte und daher fahrzeugfeste Wicklungsbauteilanordnung 19 mit beispielhaft zwei identischen Wicklungsbauteilen 20. Die Wicklungsbauteile 20 umfassen jeweils eine Mehrzahl von bestrombaren Wicklungen 22, im dargestellten Beispiel sechs Wicklungen 22, welche längs einer zur Bahntrajektorie B parallelen Folgerichtung aufeinanderfolgend angeordnet sind.

Der Linearmotor 18 umfasst als ein weiteres Motorbauteil 18b ein fest mit der Spurstruktur 14 verbundenes spurstrukturfestes oder ortsfestes Reaktionsbauteil 23 mit einer Mehrzahl von mit alternierender Polarisierung längs der Bahntrajektorie B aufeinanderfolgenden Permanentmagneten 24. Das Motorbauteil 18b kann im dargestellten Beispielfall auch ein Magnetjoch sein, welches zwei nebeneinander angeordnete, zwischen sich einen Bewegungsspalt bildende Permanentmagnetanordnungen mit jeweils einer Mehrzahl von Permanentmagneten umfasst. Jede der Permanentmagnetanordnungen des Magnetjochs weist längs der Bahntrajektorie B aufeinanderfolgende Permanentmagnete mit alternierender Polarisierung auf, wobei sich orthogonal zur Bahntrajektorie B über den Bewegungsspalt hinweg ungleichnamige Magnetpole gegenüberliegen.

Bewegt sich das Fahrzeug 16 längs der Bahntrajektorie B gelangt die Wicklungsbauteilanordnung 19 in Überlappung mit dem Reaktionsbauteil 23, sodass durch Bestromung der Wicklungsbauteile 20 zwischen der Wicklungsbauteilanordnung 19 und dem Reaktionsbauteil 23 eine längs der Bahntrajektorie B wirkende Kraft erzeugt werden kann, welche das Fahrzeug 16 je nach Bestromung der Wicklungsbauteile 20 entweder beschleunigt oder verzögert.

Zur Versorgung der Wicklungsbauteilanordnung 19 mit elektrischer Energie ist eine spurstrukturfeste Stromschienenanordnung 26 als eine Antriebsenergie-Kopplungsvorrichtung 27 vorgesehen, deren einzelne Stromschienen sich parallel zur Bahntrajektorie B erstrecken. Hinter dem Fahrzeug 16 gelegene Abschnitte der Stromschienenanordnung 26 sind punktiert angedeutet. Vorliegend weist die Stromschienenanordnung 26 drei Stromschienen auf, eine für jede von drei zueinander um 120° Phasenversatz verschobene elektrische Phasen, mit welchen die Wicklungsbauteilanordnung 19 gespeist wird.

Die Stromschienenanordnung 26 ist elektrisch an einen spurstrukturfesten Umrichter 28 angeschlossen, der eine Ausgangs-Wechselspannung veränderbarer Frequenz mit den drei um jeweils 120° zueinander versetzten Phasen an die Stromschienenanordnung 26 ausgibt. Der Umrichter 28 wird durch eine spurstrukturfeste Steuervorrichtung 30 gesteuert, d. h. die Frequenz der Ausgangs-Wechselspannung des Umrichters 28 wird durch die Steuervorrichtung 30 vorgegeben.

Der Umrichter 28 kann als Frequenzumrichter an ein öffentliches elektrisches Stromversorgungsnetz 31 angeschlossen sein, welches eine Wechselspannung, etwa eine dreiphasige Drehstrom-Wechselspannung mit vorgegebener Frequenz, wie etwa 50 Hz, liefert.

Die Steuervorrichtung 30, welche integrierte Schaltkreise oder/und eine speicherprogrammierbare Steuerung und einen oder mehrere Datenspeicher umfassen kann, kann mit einer spurstrukturfesten Sende/Empfangseinrichtung 32 signalübertragungsmäßig verbunden sein, um einerseits den Betrieb der Sende/Empfangseinrichtung 32 zu steuern und um andererseits von der Sende/Empfangseinrichtung 32 empfangene Daten zu erhalten.

Das Fahrzeug 16 weist eine fahrzeugfeste Stromabnehmeranordnung 34 als Antriebsenergie-Gegenkopplungsvorrichtung 35 auf, welche vorliegend beispielsweise als Schleifkontakt in elektrisch leitender Verbindung mit der Stromschienenanordnung 26 steht. Die Stromabnehmeranordnung 34 weist eine Anzahl an Stromabnehmern auf, welche der Anzahl an Stromschienen der Stromschienenanordnung 26 entspricht. Für jede Stromschiene der Stromschienenanordnung 26, und somit für jede zugeführte elektrische Phase, umfasst die Stromabnehmeranordnung 34 einen Stromabnehmer, welcher die Wechselspannung der jeweiligen elektrischen Phase führt. Die einzelnen Phasen der Stromabnehmeranordnung 34 sind mit den Wicklungen 22 der einzelnen elektrischen Phasen der Wicklungsbauteile 20 verbunden. Nur der besseren Übersichtlichkeit wegen sind im Bereich des Fahrzeugs 16 die drei elektrischen Phasen in einer einzigen Linie zusammengefasst dargestellt.

Die einzelnen Phasen der Wicklungsanordnung 19 können in einer Sternschaltung oder in einer Dreiecksschaltung verschaltet sein.

Die Betriebsbereitschaft der Wicklungsbauteilanordnung 19 wird durch eine fahrzeugfeste Steuervorrichtung 36 geschaltet, welche einen fahrzeugfesten Kurzschlussschalter 38 steuert. Der Kurzschlussschalter 38, welcher in Figur 1 in seinem Offenzustand gezeigt ist, in den er nur unter Energieaufwand verstellt und gehalten werden kann, ist mit einer eigenen Energiequelle gekoppelt, nämlich mit einer spurstrukturfesten Kurzschlussschalter-Energie-Kopplungsvorrichtung 40 in Gestalt einer weiteren Versorgungsschiene 41, mit welcher ein fahrzeugfester Abnehmer 42 als Kurzschlussschalter-Energie-Gegenkopplungsvorrichtung Energie übertragend gekoppelt ist. Im dargestellten Beispiel kann die Kopplung der Kurzschlussschalter-Energie-Kopplungsvorrichtung 40 mit dem fahrzeugfesten Abnehmer 42 eine induktive Kopplung sein.

Ist die Kurzschlussschalter-Energie-Kopplungsvorrichtung 40 unbestromt oder schaltet die fahrzeugfeste Steuervorrichtung 36 den Kurzschlussschalter 38 bei bestromter Kurzschlussschalter-Energie-Kopplungsvorrichtung 40 gezielt in den Kurzschlusszustand, befindet sich der Kurzschlussschalter 38, welcher beispielsweise ein Schütz sein kann, im Kurzschlusszustand. Bei dann kurzgeschlossener Wicklungsbauteilanordnung 19 kann diese nicht durch die Stromabnehmeranordnung 34 gezielt zur Erzielung eines Magnetfelds bestromt werden. Ein Antrieb des Fahrzeugs 16 durch den Linearmotor 18 ist dann nicht möglich.

Bei kurzgeschlossener Wicklungsbauteilanordnung 19 bewirkt eine Vorbeifahrt der Wicklungsbauteilanordnung 18a am Reaktionsbauteil 18b außerdem eine Wirbelstrombremsung des Fahrzeugs 16.

Der Kurzschlussschalter 38 mit dem Kurzschlusszustand als Grundzustand ist somit eine Fail-Safe-Vorrichtung, welche bei Ausfall der Energieversorgung für eine Bremsung des Fahrzeugs 16 im Bereich des permanentmagnetischen Reaktionsbauteils 18b sorgt.

Die Kurzschlussschalter-Energie-Kopplungsvorrichtung 40 kann durch eine übergeordnete Betriebssteuerung 44 mit einer Phase des öffentlichen elektrischen Stromversorgungsnetzes 31, also etwa mit 230 V Wechselstrom gespeist sein. Im Falle eines außergewöhnlichen Ereignisses am Fahrgeschäft 10 kann die übergeordnete Betriebssteuerung 44 die Bestromung der Kurzschlussschalter-Energie-Kopplungsvorrichtung 40 unterbrechen bzw. ausschalten, um so einen Antrieb des Fahrzeugs 16 unmöglich zu machen und um für eine Zwangsbremsung des Fahrzeugs 16 im Bereich des Reaktionsbauteils 23 zu sorgen.

Die übergeordnete Betriebssteuerung 44 ist außerdem signalübertragungsmäßig mit der spurstrukturfesten Steuervorrichtung 30 verbunden und kann an die Steuervorrichtung 30 Daten oder/und Steuerbefehle übertragen und von der Steuervorrichtung 30 Daten erhalten.

Da die Stromversorgung über die Stromschienenanordnung 26 durch den Umrichter 28 abhängig vom Fahrzustand des Fahrzeugs 16 manipuliert wird und da die Kurzschlussschalter-Energie-Kopplungsvorrichtung 40 durch die übergeordnete Betriebssteuerung 44 abhängig vom Sicherheitsbedarf des Fahrgeschäfts 10 unterbrochen werden kann, weist das Fahrgeschäft 10 eine weitere, kontinuierliche Stromversorgung 46 als Betriebsstrom-Kopplungsvorrichtung auf, welche die fahrzeugfeste Steuervorrichtung 36 und elektrische Geräte am Fahrzeug 16, wie beispielsweise eine Beleuchtung, eine Audioausgabe, nachfolgend beschriebene Sensoranordnungen, Signalübertragungsanordnungen und dergleichen, mit Betriebsstrom versorgt.

Die kontinuierliche Stromversorgung 46 wird von einem fahrzeugseitigen Stromabnehmer 48 als Betriebsstrom-Gegenkopplungsvorrichtung kontaktiert. Der Stromabnehmer 48 ist vorliegend als Schleifkontakt 49 ausgebildet. Die kontinuierliche Stromversorgung 46 kann eine Stromschiene oder eine gespannte Drahtleitung sein.

Der Stromabnehmer 48 ist mit einer fahrzeugseitigen Stromversorgung 50 verbunden, welche ein Netzteil 52 und einen elektrischen Energiespeicher 54 umfassen kann. Das Netzteil 52 kann die von der kontinuierlichen Stromversorgung 46 gelieferte Wechselspannung mit beispielsweise 230 V auf eine Gleichspannung mit niedrigerer Spannung, vorzugsweise 24 V, transformieren. Der Energiespeicher 54, vorzugsweise eine Superkondensator-Anordnung kann bei geringem Eigengewicht große Mengen an elektrischer Energie schnell speichern und auch wieder abgeben.

Jedes der Wicklungsbauteile 20 ist mit jeweils wenigstens einem Temperatursensor 56 ausgerüstet, welcher eine Temperatur des ihn tragenden Wicklungsbauteils 20 erfasst und an die fahrzeugfeste Steuervorrichtung 36 ausgibt.

Als weitere Sensoranordnung weist das Fahrzeug 16 einen Positions- und Geschwindigkeitssensor 58 in beispielhafter Gestalt eines elektronischen Hodometers auf, welche signalübertragend mit der fahrzeugfesten Steuervorrichtung 36 verbunden ist.

Anstelle eines nur fahrzeugseitigen Hodometers 58 kann eine Positions- oder/und Geschwindigkeits-Erfassungsvorrichtung auch auf das Fahrzeug 16 und die spurstrukturfeste Umgebung verteilt angeordnet sein, etwa indem das Fahrzeug einen Kamm vorbestimmter Abmessung aufweist, welcher eine spurstrukturfeste Lichtschranke durchfährt.

Zusätzlich oder alternativ kann eine spurstrukturfeste Positions- oder/und Geschwindigkeits-Erfassungsvorrichtung 59 vorgesehen, welche signalübertragungsmäßig mit der spurstrukturfesten Steuervorrichtung 30 verbunden ist. Die spurstrukturfeste Positions- oder/und Geschwindigkeits-Erfassungsvorrichtung 59 kann eine strahlungsbasierte Erfassungsvorrichtung sein, etwa eine einen Laserstrahl, eine Radarstrahlung oder/und eine Ultraschalwelle zur Positions- oder/und Geschwindigkeits-Erfassung nutzende Erfassungsvorrichtung.

Die fahrzeugfeste Steuervorrichtung 36 steuert eine fahrzeugfeste Sende/Empfangseinrichtung 60, welche mit der spurstrukturfesten Sende/Empfangseinrichtung 32 kommuniziert. Hierdurch kann die fahrzeugfeste Steuervorrichtung 36 der spurstrukturfesten Steuervorrichtung 30 Information über beispielsweise die Position oder/und die Geschwindigkeit des Fahrzeugs 16 relativ zur Spurstruktur 14, insbesondere relativ zur Bahntrajektorie B mitteilen oder/und über die Temperaturen der einzelnen Wicklungsbauteile 20 mitteilen.

Abhängig von der erfassten Temperatur eines Wicklungsbauteils 20 kann die fahrzeugfeste Steuervorrichtung 36 oder/und die spurstrukturfeste Steuervorrichtung 30 den Fahrbetrieb des Fahrzeugs 16 mit dem Ziel einer Reduzierung der thermischen Belastung des Wicklungsbauteils 20 oder/und mit dem Ziel einer maximal möglichen Ausnutzung der durch die Temperatur des Wicklungsbauteils 20 angezeigten thermischen Rest-Belastbarkeit des Wicklungsbauteils 20 steuern.

Lediglich strichliniert angedeutet ist ein weiteres Fahrzeug 16', welches sich gleichzeitig auf derselben Spurstruktur 14 längs der Bahntrajektorie B bewegt. Das weitere Fahrzeug 16' ist baugleich mit dem oben diskutierten Fahrzeug 16. Zur Unterscheidung der Fahrzeuge 16 und 16' weist jedes der Fahrzeuge eine Identifikationsvorrichtung 62 in beispielhafter Gestalt eines RFID-Tags 64 auf, welche von einem spurstrukturfesten Lesegerät 66 gelesen werden kann. Das Lesegerät 66 ist mit der spurstrukturfesten Steuervorrichtung 30 gekoppelt, sodass die spurstrukturfeste Steuervorrichtung 30 durch das Lesegerät 66 das am Lesegerät 66 vorbeifahrende Fahrzeuge 16 eindeutig identifizieren kann.

Abhängig von der Identifikation des Fahrzeugs 16 kann die Steuervorrichtung 30 durch entsprechende Ansteuerung des Umrichters 28 ein dem Fahrzeug 16 oder der Fahrzeugklasse, welchem das Fahrzeug 16 angehört, zugeordnetes Bewegungsprofil anwenden, gemäß welchem das Fahrzeug 16 längs des Reaktionsbauteils 23 beschleunigt oder verzögert werden soll.

Die in Figur 1 gezeigte Konfiguration des Fahrgeschäfts 10 ist eine funktionell stark ausgebaute Ausführungsform des Fahrgeschäfts der vorliegenden Anmeldung. In einer besonders einfachen Ausführungsform funktioniert das Fahrgeschäft 10 nur mit der Spurstruktur 14 und der spurstrukturfesten Steuervorrichtung 30, dem Umrichter 28, dem Linearmotor 18, der Antriebsenergie-Kopplungsvorrichtung 27, sowie mit Fahrzeugen 16 bzw. 16', die von den oben genannten Komponenten nur die Energie-Gegenkopplungsvorrichtung 35, und eine Sensoranordnung zur Positionserfassung des Fahrzeugs 16 bzw. 16' relativ zur Bahntrajektorie B aufweisen. Die Sensoranordnung zur Positionserfassung kann zusätzlich oder alternativ, wie beispielsweise die Sensoranordnung 59, an der Spurstruktur angeordnet sein.

In einer weiteren Ausbaustufe kann das Fahrgeschäft 10 die Kurzschlussschalter-Energie-Kopplungsvorrichtung 40 und die Fahrzeuge zusätzlich den Kurzschlussschalter 38 mit und den zugehörigen fahrzeugfesten Stromabnehmer 42 umfassen. Eine fahrzeugfeste Steuervorrichtung 36 ist zur Betätigung des Kurzschlussschalters 38 nicht zwingend notwendig. Dies kann, wie oben geschildert, durch die übergeordnete Betriebssteuerung 44 erfolgen.

## Patentansprüche

1. Fahrgeschäft (10) zur Volksbelustigung, umfassend eine ortsfeste Spurstruktur (14), welche längs einer Bahntrajektorie (B) verläuft, ein längs der Bahntrajektorie (B) beweglich an der Spurstruktur (14) geführtes Fahrzeug (16, 16'), wobei das Fahrzeug (16, 16') durch einen Linearmotor elektrisch antreibbar ist, wobei der Linearmotor (18) als Motorbauteile (18a, 18b) aufweist:
- wenigstens ein zur Erzeugung eines sich zeitlich und räumlich ändernden Magnetfelds bestrombares Wicklungsbauteil (20) mit einer Mehrzahl von bestrombaren Wicklungen (22) wenigstens eines elektrischen Leiters und
- wenigstens ein Reaktionsbauteil (23), welches mit dem Magnetfeld des wenigstens einen Wicklungsbauteils (20) zur Erzeugung einer zwischen Wicklungsbauteil (10) und Reaktionsbauteil (23) längs der Bahntrajektorie (B) wirkenden Kraft wechselwirkt,
wobei ein Motorbauteil (18a, 18b) aus dem wenigstens einen Wicklungsbauteil (20) und dem wenigstens einen Reaktionsbauteil (23) ortsfest an der Spurstruktur (14) angeordnet ist und wobei das jeweils andere Motorbauteil (18a, 18b) am Fahrzeug (16, 16') zur gemeinsamen Bewegung mit dem Fahrzeug (16, 16') angeordnet ist, wobei am Fahrzeug (16, 16') das wenigstens eine Wicklungsbauteil (20) und an der Spurstruktur (14) das wenigstens eine Reaktionsbauteil (23) angeordnet ist, wobei zumindest längs wenigstens eines Abschnitts der Spurstruktur (14) wenigstens eine Energie-Kopplungsvorrichtung (27, 40, 46) angeordnet ist, wobei das Fahrzeug (16, 16') wenigstens eine Energie-Gegenkopplungsvorrichtung (35, 42, 48) zur mechanischen oder/und induktiven energieübertragenden Kopplung mit der Energie-Kopplungsvorrichtung (27, 40, 46) aufweist,
**dadurch gekennzeichnet, dass** es einen ortsfesten Umrichter (28) zur Ausgabe einer Ausgangs-Wechselspannung mit veränderbarer Frequenz aufweist, wobei eine der wenigstens einen Energie-Kopplungsvorrichtung (27) mit der Ausgangs-Wechselspannung gespeist ist.

2. Fahrgeschäft (10) nach Anspruch 1,
**dadurch gekennzeichnet, dass** eine der wenigstens einen Energie-Kopplungsvorrichtung (27, 46) eine Stromleitung (26, 46) und eine der wenigstens einen Energie-Gegenkopplungsvorrichtung (35, 48) einen die Stromleitung (26, 46) kontaktierenden Schleifkontakt (34, 48) aufweist oder/und dass eine der wenigstens einen Energie-Kopplungsvorrichtung (40) eine Primärspule und eine der wenigstens einen Energie-Gegenkopplungsvorrichtung (42) eine Sekundärspule aufweist, wobei die Sekundärspule mit einem Magnetfeld der Primärspule induktiv zur Übertragung von Energie koppelbar ist.

3. Fahrgeschäft (10) nach einem der vorhergehenden Ansprüche,
**dadurch gekennzeichnet, dass** es eine ortsfeste Steuervorrichtung (30, 44) oder/und eine fahrzeugfeste Steuervorrichtung (36) aufweist.

4. Fahrgeschäft (10) nach einem der vorhergehenden Ansprüche,
**dadurch gekennzeichnet, dass** es wenigstens eine Sensoranordnung (56, 58, 59, 66) zur Erfassung der Fahrzeugposition längs der Bahntrajektorie (B) oder/und zur Erfassung der Fahrzeuggeschwindigkeit oder/und zur Erfassung einer Temperatur eines Wicklungsbauteils (20) des wenigstens einen Wicklungsbauteils (20) oder/und zur Identifikation des Fahrzeugs (16, 16') aufweist.

5. Fahrgeschäft (10) nach einem der vorhergehenden Ansprüche,
**dadurch gekennzeichnet, dass** das Fahrzeug (16, 16') einen Energiespeicher (54) zur Speicherung von elektrischer Energie aufweist.

6. Fahrgeschäft (10) nach einem der vorhergehenden Ansprüche,
**dadurch gekennzeichnet, dass** es wenigstens eine Eingabevorrichtung zur Eingabe von Daten oder/und Information Benutzer des Fahrgeschäfts (10) aufweist.

7. Fahrgeschäft (10) nach einem der vorhergehenden Ansprüche,
**dadurch gekennzeichnet, dass** das Fahrgeschäft (10) einen Kurzschlussschalter (38) aufweist, welcher schaltbar ist zwischen einem Kurzschlusszustand, in welchem die Wicklungen (22) wenigstens einer Phase des wenigstens einen Wicklungsbauteils (22) kurzgeschlossen sind, und einem Offenzustand, in welchem die Wicklungen (22) der wenigstens einen Phase des wenigstens einen Wicklungsbauteils (20) nicht kurzgeschlossen sind.

8. Fahrgeschäft (10) nach einem der vorhergehenden Ansprüche,
**dadurch gekennzeichnet, dass** es eine Signalübertragungsvorrichtung (32, 60) zur Übertragung von Signalen zwischen dem Fahrzeug (16, 16') und wenigstens einer ortsfesten Komponente (32) des Fahrgeschäfts (10) aufweist.

9. Fahrgeschäft (10) nach einem der vorhergehenden Ansprüche, unter Einbeziehung des Anspruchs 3,
**dadurch gekennzeichnet, dass** die ortsfeste Steuervorrichtung (30, 44) oder/und die fahrzeugfeste Steuervorrichtung (36) abhängig von einem Erfassungsergebnis wenigstens einer Sensoranordnung (56, 58, 59, 66) sowie abhängig von einer Leistungsgröße, welche eine dem Fahrzeug (16, 16') zugeführte Leistungsmenge repräsentiert, für das Fahrzeug (16, 16') eine dessen Antriebsenergiedissipation repräsentierenden Effizienzgröße ermittelt.

10. Fahrgeschäft (10) nach einem der vorhergehenden Ansprüche,
**dadurch gekennzeichnet, dass** es eine Mehrzahl von Fahrzeugen (16, 16') aufweist, von welchen jedes wenigstens ein Wicklungsbauteil (20) aufweist.

11. Fahrgeschäft (10) nach Anspruch 10, unter Einbeziehung des Anspruchs 3,
**dadurch gekennzeichnet, dass** die ortsfeste Steuervorrichtung (30, 44) oder/und die fahrzeugfeste Steuervorrichtung (36) abhängig von einem Erfassungsergebnis wenigstens einer Sensoranordnung (56, 58, 59, 66) oder/und abhängig von einer Benutzereingabe für unterschiedliche Fahrzeuge (16, 16') unterschiedliche Betriebsparameter für den Fahrbetrieb der Fahrzeuge (16, 16') bereitstellt und die unterschiedlichen Fahrzeuge (16, 16') nach Maßgabe der für das jeweilige Fahrzeug (16, 16') bereitgestellten Betriebsparameter betreibt.

12. Fahrgeschäft (10) nach Anspruch 10 oder 11, unter Einbeziehung des Anspruchs 9,
**dadurch gekennzeichnet, dass** die ortsfeste Steuervorrichtung (30, 44) oder/und die fahrzeugfeste Steuervorrichtung (36) abhängig von dem Ergebnis eines Vergleichs der Effizienzgrößen mehrerer Fahrzeuge (16, 16') für unterschiedliche Fahrzeuge (16, 16') unterschiedliche Betriebsparameter für den Fahrbetrieb der Fahrzeuge (16, 16') bereitstellt und die unterschiedlichen Fahrzeuge (16, 16') nach Maßgabe der für das jeweilige Fahrzeug (16, 16') bereitgestellten Betriebsparameter betreibt.

13. Fahrgeschäft (10) nach einem der Ansprüche 10 bis 12,
**dadurch gekennzeichnet, dass** sich gleichzeitig mehr als ein Fahrzeug (16, 16') längs der Bahntrajektorie (B) bewegt.

## Claims

1. Amusement ride (10) comprising a stationary track structure (14) which extends along a path trajectory (B), a vehicle (16, 16') guided on the track structure (14) such that it can move along the path trajectory (B), wherein the vehicle (16, 16') is electrically drivable by a linear motor, wherein the linear motor (18) has as motor components (18a, 18b):
- at least one winding component (20) which can be energised to generate a magnetic field that changes over time and spatially, having a plurality of energisable windings (22) of at least one electrical conductor, and
- at least one reaction component (23), which interacts with the magnetic field of the at least one winding component (20) to generate a force acting between the winding component (10) and the reaction component (23) along the track trajectory (B),
wherein a motor component (18a, 18b) of the at least one winding component (20) and the at least one reaction component (23) is arranged in a fixed position on the track structure (14), and the other respective motor component (18a, 18b) is arranged on the vehicle (16, 16') for joint movement with the vehicle (16, 16'), wherein the at least one winding component (20) is arranged on the vehicle (16, 16') and the at least one reaction component (23) is arranged on the track structure (14), wherein at least one energy coupling device (27, 40, 46) is arranged at least along at least one section of the track structure (14), wherein the vehicle (16, 16') comprises at least one energy counter-coupling device (35, 42, 48) for mechanical and/or inductive energy-transmitting coupling with the energy coupling device (27, 40, 46),
**characterised in that** it comprises a stationary converter (28) for outputting an alternating output voltage with variable frequency, wherein one of the at least one energy coupling devices (27) is supplied with the alternating output voltage.

2. The amusement ride (10) according to claim 1,
**characterised in that in that** one of the at least one energy coupling devices (27, 46) has a power line (26, 46) and one of the at least one energy counter-coupling devices (35, 48) has a sliding contact (34, 48) that makes contact with the power line (26, 46), or **in that** one of the at least one energy coupling devices (40) has a primary coil and one of the at least one energy counter-coupling devices (42) has a secondary coil, wherein the secondary coil can be inductively coupled to a magnetic field of the primary coil for the transmission of energy.

3. The amusement ride (10) according to one of the preceding claims,
**characterised in that** it has a stationary control device (30, 44) and/or a control device (36) fixed to the vehicle.

4. The amusement ride (10) according to one of the preceding claims,
**characterised in that in that** it has at least one sensor arrangement (56, 58, 59, 66) for detecting the vehicle position along the track trajectory (B) or/and for detecting the vehicle speed or/and for detecting a temperature of a winding component (20) of the at least one winding component (20) or/and for identifying the vehicle (16, 16').

5. The amusement ride (10) according to one of the preceding claims,
**characterised in that** the vehicle (16, 16') has an energy store (54) for storing electrical energy.

6. The amusement ride (10) according to one of the preceding claims,
**characterised in that** it has at least one input device for entering data and/or information from users of the amusement ride (10).

7. The amusement ride (10) according to one of the preceding claims,
**characterised in that** the amusement ride (10) has a short-circuit switch (38) which can be switched between a short-circuit state, in which the windings (22) of at least one phase of the at least one winding component (20) are short-circuited, and an open state in which the windings (22) of the at least one phase of the at least one winding component (20) are not short-circuited.

8. The amusement ride (10) according to one of the preceding claims,
**characterised in that** it has a signal transmission device (32, 60) for transmitting signals between the vehicle (16, 16') and at least one fixed component (32) of the amusement ride (10).

9. The amusement ride (10) according to one of the preceding claims, including claim 3,
**characterised in that** the stationary control device (30, 44) and/or the vehicle-mounted control device (36) determines, as a function of a detection result of at least one sensor arrangement (56, 58, 59, 66) and as a function of a power variable which represents a power quantity supplied to the vehicle (16, 16'), an efficiency variable which represents the drive energy dissipation of the vehicle (16, 16') is determined for the vehicle (16, 16').

10. The amusement ride (10) according to one of the preceding claims,
**characterised in that** it has a plurality of vehicles (16, 16'), each of which has at least one winding component (20).

11. The amusement ride (10) according to claim 10, incorporating claim 3,
**characterised in that** that the stationary control device (30, 44) and/or the control device (36) fixed to the vehicle provides different operating parameters for the operation of the vehicles (16, 16') for different vehicles (16, 16'), depending on a detection result of at least one sensor arrangement (56, 58, 59, 66) and/or depending on a user input, 6, 16') and operates the different vehicles (16, 16') in accordance with the operating parameters provided for the respective vehicle (16, 16').

12. The amusement ride (10) according to claim 10 or 11, incorporating claim 9,
**characterised in that** that the stationary control device (30, 44) and/or the vehicle-mounted control device (36) provides different operating parameters for the operation of the vehicles (16, 16') for different vehicles (16, 16') depending on the result of a comparison of the efficiency variables of a plurality of vehicles (16, 16') and operates the different vehicles (16, 16') in accordance with the operating parameters provided for the respective vehicle (16, 16').

13. The amusement ride (10) according to one of claims 10 to 12,
**characterised in that** more than one vehicle (16, 16') moves along the trajectory (B) at the same time.

## Revendications

1. Manège (10) pour divertissement populaire, comprenant une structure de voie fixe (14) qui s'étend le long d'une trajectoire de voie (B), un véhicule (16, 16') guidé de manière mobile le long de la trajectoire de voie (B) sur la structure de voie (14), le véhicule (16, 16') pouvant être entraîné électriquement par un moteur linéaire, le moteur linéaire (18) présentant comme composants de moteur (18a, 18b) :
- au moins un composant de bobinage (20) pouvant être alimenté pour générer un champ magnétique variant dans le temps et dans l'espace, avec une pluralité de bobines (22) pouvant être alimentés d'au moins un conducteur électrique et
- au moins un composant de réaction (23) qui interagit avec le champ magnétique du au moins un composant de bobinage (20) pour générer une force agissant entre le composant de bobinage (10) et le composant de réaction (23) le long de la trajectoire de la voie (B),
un composant de moteur (18a, 18b) constitué de l'au moins un composant de bobinage (20) et de l'au moins un composant de réaction (23) étant disposé de manière fixe sur la structure de voie (14) et l'autre composant de moteur (18a, 18b) respectif étant disposé sur le véhicule (16, 16') pour un mouvement commun avec le véhicule (16, 16'), l'au moins un composant de bobinage (20) étant disposé sur le véhicule (16, 16') et l'au moins un composant de réaction (23) étant disposé sur la structure de voie (14), au moins un dispositif de couplage d'énergie (27, 40, 46) étant disposé au moins le long d'une section de la structure de voie (14), le véhicule (16, 16') présentant au moins un dispositif de contre-couplage d'énergie (35, 42, 48) pour le couplage mécanique ou/et inductif de transmission d'énergie avec le dispositif de couplage d'énergie (27, 40, 46),
**caractérisé en ce qu'**il comprend un convertisseur fixe (28) pour délivrer une tension alternative de sortie à fréquence variable, l'un des au moins un dispositif de couplage d'énergie (27) étant alimenté par la tension alternative de sortie.

2. Manège (10) selon la revendication 1,
**caractérisé en ce que** l'un des au moins un dispositif de couplage d'énergie (27, 46) comporte une ligne de courant (26, 46) et l'un des au moins un dispositif de contre-couplage d'énergie (35, 48) comporte un contact glissant (34, 48) en contact avec la ligne de courant (26, 46), 48) ou/et **en ce que** l'un des au moins un dispositif de couplage d'énergie (40) présente une bobine primaire et l'un des au moins un dispositif de contre-couplage d'énergie (42) présente une bobine secondaire, la bobine secondaire pouvant être couplée par induction avec un champ magnétique de la bobine primaire pour la transmission d'énergie.

3. Manège (10) selon l'une des revendications précédentes,
**caractérisé en ce qu'**il comporte un dispositif de commande fixe (30, 44) ou/et un dispositif de commande embarqué (36).

4. Manège (10) selon l'une quelconque des revendications précédentes,
**caractérisé en ce qu'**il comporte au moins un agencement de capteurs (56, 58, 59, 66) pour détecter la position du véhicule le long de la trajectoire de voie (B) ou/et pour détecter la vitesse du véhicule ou/et pour détecter une température d'un composant de bobinage (20) dudit au moins un composant de bobinage (20) ou/et pour identifier le véhicule (16, 16').

5. Manège (10) selon l'une des revendications précédentes,
**caractérisé en ce que** le véhicule (16, 16') comporte un accumulateur d'énergie (54) pour le stockage d'énergie électrique.

6. Manège (10) selon l'une des revendications précédentes,
**caractérisé en ce qu'**il comporte au moins un dispositif de saisie de données ou/et d'informations par les utilisateurs du manège (10).

7. Manège (10) selon l'une des revendications précédentes,
**caractérisé en ce que** le manège (10) comporte un commutateur de court-circuit (38) qui peut être commuté entre un état de court-circuit, dans lequel les bobines (22) d'au moins une phase de l'au moins un composant de bobinage (20) sont court-circuités, et un état d'ouverture, dans lequel les bobines (22) de l'au moins une phase de l'au moins un composant de bobinage (20) ne sont pas court-circuités.

8. Manège (10) selon l'une des revendications précédentes,
**caractérisé en ce qu'**il comprend un dispositif de transmission de signaux (32, 60) pour transmettre des signaux entre le véhicule (16, 16') et au moins un composant fixe (32) du manège (10).

9. Manège (10) selon l'une quelconque des revendications précédentes, y compris la revendication 3,
**caractérisé en ce que** l'agencement de commande fixe (30, 44) ou/et l'agencement de commande embarqué (36) détermine pour le véhicule (16, 16') une grandeur d'efficacité représentant sa dissipation d'énergie motrice en fonction d'un résultat de détection d'au moins un agencement de capteurs (56, 58, 59, 66) ainsi qu'en fonction d'une grandeur de puissance qui représente une quantité de puissance fournie au véhicule (16, 16').

10. Manège (10) selon l'une des revendications précédentes,
**caractérisé en ce qu'**il comprend une pluralité de véhicules (16, 16') comprenant chacun au moins un composant de bobinage (20).

11. Manège (10) selon la revendication 10, en incluant la revendication 3,
**caractérisé en ce que** le dispositif de commande fixe (30, 44) ou/et le dispositif de commande embarqué (36) dépendent d'un résultat de détection d'au moins un agencement de capteurs (56, 58, 59, 66) ou/et d'une entrée d'utilisateur pour différents véhicules (16, 16') met à disposition différents paramètres de fonctionnement pour le fonctionnement des véhicules (16, 16') et fait rouler les différents véhicules (16, 16') en fonction des paramètres de fonctionnement mis à disposition pour le véhicule respectif (16, 16').

12. Manège (10) selon la revendication 10 ou 11, y compris la revendication 9,
**caractérisé en ce que** le dispositif de commande fixe (30, 44) ou/et le dispositif de commande embarqué (36) fournit, en fonction du résultat d'une comparaison des grandeurs d'efficacité de plusieurs véhicules (16, 16'), pour différents véhicules (16, 16'), différents paramètres de fonctionnement pour le fonctionnement des véhicules (16, 16') et fait fonctionner les différents véhicules (16, 16') en fonction des paramètres de fonctionnement fournis pour le véhicule respectif (16, 16').

13. Manège (10) selon l'une des revendications 10 à 12,
**caractérisé en ce que** plus d'un véhicule (16, 16') se déplace simultanément le long de la trajectoire de voie (B).
